# FASCICULE DE BREVET EUROPEEN

(11) **EP 0 091 347 B1**
(45) Date de publication et mention de la délivrance du brevet: **19.06.1985**
(21) Numéro de dépôt: 83400618.1
(22) Date de dépôt: 24.03.1983
(51) Int. Cl.: F04C 15/04, F04C 11/00

(54) **Pompe multiple à engrenages**
Mehrfache Zahnradpumpe
Multiple-gear pump

(30) Priorité: 30.03.1982 FR 8205409
(43) Date de publication de la demande: 12.10.1983
(73) Titulaire: SOCIETE ANONYME D.B.A., F-93521 St-Denis Cédex 01 (FR)
(72) Inventeur: Muller, Jean-Claude, F-93150 Le Blanc-Mesnil (FR)
(74) Mandataire: Le Moenner, Gabriel

## Description

La présente invention concerne les pompes multiples à engrenages comprenant une première partie de pompe alimentant des équipements avec un gros débit de fluide de travail, et au moins une seconde partie de pompe alimentant au moins un autre équipement avec un plus faible débit de fluide de travail, notamment, quoique non exclusivement, pour des véhicules agricoles.

Pour certains usages, notamment dans les véhicules agricoles, il est prévu, comme représenté sur la Figure 1, une pompe multiple à engrenages 100 comprenant une première pompe ou pompe avant 1 alimentant des équipements 3, tels que des installations de relevage, avec un gros débit de fluide de travail, et au moins une seconde pompe ou pompe arrière 2 alimentant un servomécanisme, tel qu'une servodirection 4, avec un petit débit de fluide de travail. De façon connue en soi, les première et seconde pompes 1 et 2, du type à pignon entraîné engrenant avec un pignon fou, sont entraînées en rotation par un arbre 5 susceptible d'être couplé à un moteur d'entraînement M. Les première et seconde pompes 1 et 2 débitent du fluide de travail sous pression par deux orifices de sortie distincts 6 et 7, respectivement. La pompe multiple comprend un orifice 8 d'admission du fluide de travail en provenance d'une bâche ou d'un réservoir 90, le carter de la pompe étant pourvu de premiers et seconds passages 9 et 10, respectivement, du fluide de travail en provenance de la bâche 90 vers les première et seconde pompes 1 et 2. En raison essentiellement des localisations des différents équipements dans la machine ou le véhicule utilisant la pompe double à engrenages, le retour à fort débit 11 s'effectue directement à la bâche 90, tandis que le retour à plus faible débit en provenance de l'équipement particulier, tel que la servodirection 4, s'effectue directement dans la pompe via un orifice de retour 12 et un passage de retour de fluide 13 en aval de l'orifice d'admission 8.

Dans le mode de réalisation de l'art antérieur représenté à la Figure 1, le passage de retour 13 communique avec le second passage d'amenée 10 de la seconde pompe 2, immédiatement en amont de cette dernière. Cet agencement présente l'inconvénient que la seconde pompe ou pompe arrière 2 fonctionne de fait en circuit fermé, d'où il s'ensuit un échauffement rapide du fluide de travail traversant cette seconde pompe et l'équipement associé, avec les problèmes afférents.

La présente invention a précisément pour objet de présenter une pompe multiple à engrenages de type général décrit ci-dessus permettant d'éviter le fonctionnement de la seconde pompe en circuit fermé, en limitant ainsi l'échauffement du fluide de travail circulant au travers de cette dernière, au prix d'un agencement simple de faible coût de fabrication.

La présente invention a pour autre objet de proposer une pompe à engrenages du type défini ci-dessus permettant, sans obérer les coûts de fabrication, de réaliser simplement le trajet de retour en utilisant en outre ce dernier pour recir- culer les fuites éventuelles de fluide de travail au niveau des paliers des pignons entraînés et fous des première et seconde pompes.

Pour ce faire, selon une caractéristique de la présente invention, la pompe multiple à engrenages, du type comprenant, dans un carter, une première pompe destinée à alimenter au moins un premier équipement avec un gros débit de fluide de travail et au moins une seconde pompe destinée à alimenter au moins un second équipement indépendant avec un plus faible débit de fluide de travail, chaque pompe comportant un pignon entraîné et un pignon fou, des moyens pour relier les pignons entraînés à un organe d'entraînement, un orifice d'admission de fluide de travail dans le carter, un premier et un second passages d'amenée de fluide de travail entre l'orifice d'admission et les première et seconde pompes, respectivement, formés dans le carter, un premier et un second orifices de sortie de fluide de travail séparés reliés aux première et seconde pompes, respectivement, et destinés à être reliés respectivement aux premier et second équipements indépendants, un orifice de retour de fluide de travail en provenance du second équipement, formé dans le carter, et un trajet de retour établissant une communication entre l'orifice de retour et l'orifice d'admission, est caractérisée en ce que le trajet de retour débouche dans le premier passage d'amenée du fluide de travail à la première pompe et en ce que les pignons fous ont chacun un axe creux, le trajet de retour passant par ces axes creux.

Selon encore une autre caractéristique de l'in vention la pompe comprend en outre des passages de recirculation reliant les extrémités des paliers des pignons entraînés au passage de retour.

D'autres caractéristiques et avantages de la présente invention ressortiront de la description suivante d'un mode de réalisation, donné à titre illustratif mais nullement limitatif, faite en relation avec les dessins annexés sur lesquels:
La Figure 1 représente, schématiquement un agencement de pompe double à engrenages de l'art antérieur;
la Figure 2 représente schématiquement une pompe double à engranages;
la Figure 3 est une vue en coupe longitudinale dans un plan passant par les axes des pignons entraînés et fous d'une pompe selon l'invention;
la Figure 4 est une vue en coupe longitudinale dans un plan médian perpendiculaire au plan de la Figure 3; et
les Figures 5 et 6 sont des vues de face, respectivement interne et externe, des flasques d'extrémité de la pompe des Figures 3 et 4

Dans la description qui va suivre, et sur les dessins, les éléments identiques ou analogues portent les mêmes chiffres de référence.

Comme représenté sur la Figure 2, une pompe double à engrenages 100 selon la présente invention présente la même implantation générale que la pompe de la Figure 1 si ce n'est, toutefois, que, conformément à la présente invention, le passage de retour 13 ne communique plus, cette fois, avec le second passage 10 d'amenée du fluide de travail à la seconde pompe 2, mais est prolongé, au sein du corps de la pompe, par un passage axial 13' venant déboucher dans le premier passage 9 d'amenée du fluide de travail à la première pompe 1.

Conformément à l'objet de l'invention, le retour en provenance de l'équipement 4 s'effectue cette fois immédiatement en amont de la première pompe 1 dans le trajet de circulation de fluide de travail 9 et 6 à haut débit de cette première pompe, la seconde pompe 2 recevant le fluide de travail à basse pression directement de la canalisation d'amenée en provenance de la bâche 90, ce qui supprime ainsi les problèmes d'échauffement du fluide de travail dans la boucle de la seconde pompe.

La partie de prolongation 13' du passage de retour 13 peut être ménagée, comme le second passage d'amenée, 10 dans le corps du carter de la pompe. Toutefois, selon un mode de réalisation préféré de l'invention, la pompe à engrenages comprend des pignons fous à axes creux, le passage de retour 13' passant par ces axes creux, ainsi qu'on le comprendra de la description suivante faite en référence avec les Figures 3 à 6.

Sur la Figure 3, on reconnaît les première et seconde pompes 1 et 2 comprenant respectivement un pignon entraîné 101 et 102 et un pignon fou 111 et 112. Les pignons entraînés 101 et 102 sont coaxiaux et entraînés par un arbre 50 en deux parties accouplées par un manchon intermédiaire 51. De façon similaire, les deux pignons fous 111 et 112 sont coaxiaux. Chaque pompe 1 et 2 est disposée dans une partie de carter pourvue d'éléments de palier pour les pignons, les deux parties de carter étant accolées avec interposition d'une partie intermédiaire et maintenuesas- semblées entre deux flasques d'extrémité 14 et 15, l'arbre d'entraînement 50 faisant saillie extérieurement par rapport au flasque 14 pour sa connection au moteur d'entraînement M.

Comme on le voit sur la Figure 4, l'orifice d'admission 8 et le premier orifice de sortie 6 de la première pompe 1 sont ménagés en vis-à-vis dans les parois latérales opposées de la partie de carter de la première pompe, le second passage d'amenée 10 s'étendant axialement au travers de la partie de carter intermédiaire entre les parties de carter des première et seconde pompes jusqu'à cette dernière, le second orifice de sortie 7 de la seconde pompe 2 étant formé dans le flasque d'extrémité 15 adjacent à cette dernière.

Comme on le voit sur la Figure 3, les axes des pignons fous 111 et 112 sont chacun formés avec un alésage traversant 113 et 114, respectivement, établissant un passage continu, via une chambre interne 115 dans la partie de carter intermédiaire séparant les deux pompes, entre une chambre d'extrémité de pignon fou 116 formée dans la face interne du flasque d'extrémité 15 et une chambre d'extrémité de pignon fou 117 formée- similairement dans la face interne du flasque d'extrémité opposé 14. De plus, dans les flasques 14 et 15 sont formées des chambres 118 et 119 d'extrémité des axes des pignons entraînés collectant les fuites au niveau des paliers des pignons entraînés. La chambre 118 communique avec la chambre 116 par un passage interne 120 formé dans le flasque 15. De façon similaire, la chambre 119 communique avec la chambre 117 par un passage interne 121 formé dans le flasque d'extrémité 14. Les passages 120 et 121 permettent ainsi une récupération des fuites internes dans le passage de retour 13'.

Comme on le voit mieux sur la Figure 4, un passage 122, formé dans le flasque d'extrémité 15, met en communication l'orifice de retour 12, également formé dans ce flasque 15, avec la chambre 116 d'extrémité d'arbre de pignon fou de la seconde pompe pour constituer la première partie 13 du trajet de retour de fluide de travail dans la pompe. Parallèlement, un passage 123, formé dans le flasque d'extrémité 14, met en communication la chambre 117 d'extrémité d'axe de pignon fou avec un logement 124 communiquant avec le premier passage d'amenée 9 du fluide de travail vers la première pompe 1, immédiatement en aval de l'orifice d'admission 8, complétant ainsi le trajet de retour 13, 13' dans le corps de pompe depuis l'orifice de retour 12, le passage 122, les alésages 114 et 113 des pignons fous des deux pompes, et le passage 123 dans le flasque 14.

Conformément, à l'objet de l'invention, cet agencement assure l'uniformité de température du circuit de fluide de travail ainsi que le retour à l'aspiration des fuites internes de la pompe.

L'ensemble de pompe peut comporter plus de deux pompes adjacentes à pignons mutuellement alignés, les fuites internes des paliers des pignons entraînés étant récupérées dans des chambres telles que 115 formées dans les parties intermédiaires de carter entre deux pompes adjacentes via des conduits formés dans ces parties intermédiaires. De même, alors que, sur les dessins, les passages formés dans les flasques d'extrémités-sont constitués par des perçages utilisant des bouchons de fermeture, ils peuvent être réalisés par moulage à la cire perdue.

## Revendications

1. Pompe multiple à engrenages comprenant, dans un carter,
- une première pompe (1) destinée à alimenter au moins un premier équipement (3) avec un gros débit de fluide de travail et au moins une seconde pompe (2) destinée à alimenter au moins un second équipement indépendant (4) avec un plus faible débit de fluide de travail, chaque pompe comportant un pignon entraîné et un pignon fou,
- des moyens pour relier les pignons entraînés à un organe d'entraînement (M),
- un orifice (8) d'admission de fluide de travail dans le carter,
- un premier (9) et un second (10) passages d'amenée de fluide de travail entre l'orifice d'admission et les première et seconde pompes, respectivement, formés dans le carter,
- un premier (6) et un second (7) orifices de sortie de fluide de travail séparés reliés aux première et seconde pompes, respectivement, et destinés à être reliés respectivement aux premier (3) et second (4) équipements indépendants,
- un orifice (12) de retour de fluide de travail en provenance du second équipement (4), formé dans le carter, et
- un trajet de retour (13) établissant une communication entre l'orifice de retour (12) et l'orifice d'admission (8),
caractérisée en ce que le trajet de retour (13,13') débouche dans le premier passage (9) d'amenée du fluide de travail à la première pompe (1) et en ce que les pignons fous (111, 112) ont chacun un axe creux (113, 114), le trajet de retour (13') passant par ces axes creux.

2. Pompe selon la revendication 1, caractérisée en ce qu'elle comporte en outre des passages de recirculation (120, 121) reliant les extrémités (118, 119) des axes entraînés (101, 102) au passage de retour (13').

3. Pompe selon la revendication 2, dans laquelle le carter est constitué de parties de carter accolées entre deux flasques d'extrémité, caractérisée en ce que les passages de recirculation (120, 121) sont formés dans les flasques d'extrémité (14, 15).

4. Pompe selon l'une des revendications 1 à 3, caractérisée en ce que les pignons (101, 102; 111, 112) des première (1) et seconde (2) pompes sont axialement alignés, respectivement.

5. Pompe selon la revendication 3 ou la revendication 4, caractérisée en ce que l'orifice de retour (12) est formé dans l'un des flasques d'extrémité (15).

6. Pompe selon la revendication 5, caractérisée en ce que le second orifice de sortie (7) est formé dans ledit flasque d'extrémité (15).

## Patentansprüche

1. Mehrfachzahnradpumpe, die in einem Gehäuse eine erste Pumpe (1) und mindestens eine zweite Pumpe (2) aufweist, von denen die erste Pumpe mindestens eine erste Einrichtung (3) mit einem großen Arbeitsmitteldurchsatz versorgt und die zweite Pumpe mindestens eine unabhängige zweite Einrichtung (4) mit einem kleineren Arbeitsmitteldurchsatz versorgt, wobei jede Pumpe aufweist: ein angetriebenes Zahnrad und ein leerlaufendes Zahnrad, Verbindungsmittel, die die angetriebenen Zahnräder mit einem treibenden Element (M) verbinden, eine Einlaßöffnung (8) zum Zuführen von Arbeitsmittel in das Gehäuse, einen ersten (9) und einen zweiten (10) Zuführkanal zum Zuführen von Arbeitsmittel, die im Gehäuse zwischen der Einlaßöffnung und der ersten bzw. zweiten Pumpe angeordnet sind, eine erste (6) und eine zweite (7) Auslaßöffnung für das Arbeitsmittel, die getrennt an der ersten bzw. zweiten Pumpe angeschlossen sind und mit der ersten (3) und der zweiten (4) Einrichtung verbindbar sind, eine im Gehäuse gebildete Rückführöffnung (12) für das von der zweiten Einrichtung (4) kommende Arbeitsmittel und eine Rückführleitung (13), die eine Verbindung zwischen der Rückführöffnung (12) und der Ein laßöffnung (3) herstellt, dadurch gekennzeichnet, daß die Rückführleitung (13, 13') in dem ersten Zuführkanal (9) für die erste Pumpe (1) mündet und daß die leerlaufenden Zahnräder (111, 112) jeweils eine hohle Achse (113, 114) haben, durch die die Rückführleitung (13') verläuft.

2. Pumpe nach Anspruch 1, dadurch gekenn zeichnet, daß sie außerdem Rezirkulationskanäle (120, 121) aufweist, die die Enden (118, 119) der angetriebenen Achsen (101, 102) mit dem Rückführkanal (13') verbinden.

3. Pumpe nach Anspruch 2, bei der das Gehäuse aus zwischen zwei Deckel eingesetzten Gehäuseteilen besteht, dadurch gekennzeichnet, daß die Rezirkulationskanäle (120, 121) in den Deckeln (14,15) gebildet sind.

4. Pumpe nach einem der Ansprüche 1-3, dadurch gekennzeichnet, daß die Zahnräder (101, 102; 111, 112) der ersten (1) und zweiten (2) Pumpe axial zueinander ausgerichtet sind.

5. Pumpe nach Anspruch 3 oder 4, dadurch gekennzeichnet, daß die Rückführöffnung (12) in einem der Deckel (15) gebildet ist.

6. Pumpe nach Anspruch 5, dadurch gekennzeichnet, daß die zweite Auslaßöffnung (7) in dem besagten einen Deckel (15) gebildet ist.

## Claims

1. A multiple gear pump comprising in a casing a first pump (1) arranged to supply a large work fluid mass flow rate to at least a first equipment (3) and at least a second pump (2) arranged to supply a smaller work fluid mass flow rate to at least a second independent equipment (4), each pump comprising a driven pinion and an idle pinion, means for connecting the driven pinions to a drive element (M), an orifice (8) for feeding work fluid into the casing, a first (9) and a second (10) passage for feeding work fluid between the inlet orifice and the first and second pumps, respectively, formed in the casing, a first (6) and a second (7) outlet orifice for discharging work fluid separately connected to said first and second pumps, respectively, and arranged to be connected to said first (3) and second (4) independent equipments, respectively, a refeeding orifice (12) for refeeding work fluid from the second equipment (4) formed in the casing, and a refeeding line (13) providing communication between the refeeding orifice (12) and the inlet orifice (8), characterized in that the refeeding line (13, 13') opens into the first feeding passage (9) of the first pump (1) and in that the idle pinions (111, 112) each have a hollow axis (113, 114), with the refeeding line (13') passing through said hollow axes.

2, The pump of claim 1, characterized in that it furthermore comprises recirculating passages (120, 121) connecting the ends (118, 119) of the driven axes (101, 102) to the refeeding passage (13').

3. The pump of claim 2, wherein the casing is comprised of casing sections interposed between a pair of end covers, characterized in that said recirculating passages (120,121) are formed in said end covers (14, 15).

4. The pump of any of claims 1 to 3, characterized in that the pinions (101, 102; 111, 112) of the first (1) and second (2) pumps are axially aligned, respectively.

5. The pump of claim 3 or claim 4, characterized in that the refeeding orifice (12) is formed in one of said end covers (15).

6. The pump of claim 5, characterized in that the second outlet orifice (7) is formed in said one end cover (15).
